# EUROPÄISCHE PATENTSCHRIFT

(11) **EP 0 461 594 B1**
(45) Veröffentlichungstag und Bekanntmachung des Hinweises auf die Patenterteilung: **30.11.1994**
(21) Anmeldenummer: 91109508.1
(22) Anmeldetag: 10.06.1991
(51) Int. Cl.: B65D 85/60, B65D 5/72, B65D 5/00

(54) **Kastenförmiger Verpackungsbehälter insbesondere für Pralinen**
Case-like package, in particular for pralines
Emballage en forme de caisse, par exemple pour pralines

(30) Priorität: 11.06.1990 DE 9006587 U
(43) Veröffentlichungstag der Anmeldung: 18.12.1991
(73) Patentinhaber: Ferrero oHG mbH, D-35260 Stadtallendorf (DE)
(72) Erfinder: Winderlich, Windi, W-2000 Hamburg 20 (DE)
(74) Vertreter: Sperling, Rüdiger, Dipl.-Ing.

(56) Entgegenhaltungen:
- FR-A- 2 618 417
- US-A- 4 295 599

## Beschreibung

Die Erfindung bezieht sich auf einen Verpackungsbehälter, welcher aus einer Bodenwand und rechtwinklig zueinander verlaufenden Seitenwänden besteht, von denen mindestens eine Seitenwand um eine Verbindungskante mit der Bodenwand herausschwenkbar ist und an mindestens einer ihrer Seitenkanten einen Lappen aufweist, welcher in den Zwischenraum einer mindestens teilweise doppelwandigen Seitenwand eingreift und durch Abstutzen an dem die beiden Abschnitte der doppelwandigen Seitenwand verbindenden Streifen arretierbar ist.

Ein derartiger Verpackungsbehälter ist aus der US-A-4 295 599 bekannt. Bei diesem kastenförmigen Verpackungsbehälter sind die sich gegenüberstehenden Längswände um ihre Verbindungskante mit der Bodenwand herausschwenkbar. An einer herausschwenkbaren Seitenwand ist der Deckel des Verpackungsbehälters angelenkt. Durch das Herausschwenken der Seitenwände soll die Entnahmemöglichkeit für die der Größe der Seitenwände zugepaßten Karten oder dergleichen erleichtert werden. Da die verschwenkbaren Seitenwände einwandig ausgebildet sind, sind die jeweiligen Oberkanten derselben freistehend.

Der Erfindung liegt die Aufgabe zugrunde, einen Verpackungsbehälter der eingangs erwähnten Art zu schaffen, bei dem die jeweiligen Oberränder der Wandabschnitte ein in sich geschlossenes Aussehen erhalten.

Die Aufgabe wird dadurch gelöst, daß auch die herausschwenkbare Seitenwand mindestens teilweise doppelwandig ausgebildet ist, daß erfindungsgemäß jeder eingreifende Lappen annähernd dreieckig ausgebildet ist, an seinem Oberrand einen durch einen Einschnitt gebildeten Vorsprung aufweist, welcher sich bei ausgeschwenkter Stellung der Seitenwand am Streifen abstützt, und am Streifen mindestens ein seitlich über die Breite der Seitenwand herausragender plattenförmiger Vorsprung vorgesehen ist, welcher bei zusammengeklapptem Verpackungsbehälter auf dem Streifen der ausgeklappten Seitenwand aufliegt.

Nach einer bevorzugten Ausführungsform der Erfindung liegen die freien Ränder der Innenwandabschnitte der ggf. doppelwandigen Seitenwände an den Außenabschnitten derselben an.

Bei einer Verwendung des erfindungsgemäßen Verpackungsbehälters zur Aufnahme von Pralinen können der jeweilige Innenabschnitt der Seitenwand mindestens teilweise mit U-förmigen Einschnitten zur teilweisen Arretierung der Pralinen versehen sein; auch ist es möglich, daß die den Lappen aufnehmende Seitenwand einen senkrecht zur Bodenwand verlaufenden Einschnitt aufweist und daß die Lappen in diesen Einschnitt einschiebbar sind.

Auf der Zeichnung sind mehrere Ausführungsbeispiele der Erfindung dargestellt; sie werden nachfolgend näher beschrieben. Es zeigt:
- Fig. 1: eine Schrägansicht auf eine Ausführungsform der Erfindung;
- Fig. 2: ein Detail der Ausführungsform in Fig. 1 gemäß Linie 2-2;
- Fig. 3: ein Detail der Ausführungsform nach Fig. 1 gemäß Linie 3-3;
- Fig. 4: eine Draufsicht auf eine weitere Ausführungsform;
- Fig. 5: ein Detail auf einen Lappen gemäß der Ausführungsform nach Fig. 4 und
- Fig. 6: ein Detail einer abgewandelten Ausführungsform der Erfindung.

Ein kastenförmiger Verpackungsbehälter 1 für annähernd runde Pralinen 2 ist aus einem einzigen Kartonzuschnitt zusammengefaltet, wobei die Seitenwände jeweils ohne Verklebung zusammengehalten werden.

Der Verpackungsbehälter 1 besteht aus einer Bodenwand 3 und vier Seitenwänden 4, 5, 6 und 7.

Jede Seitenwand weist einen hereinklappbaren Seitenwandabschnitt 8, 9, 10 und 11 auf, welcher über einen Streifen 12, 13, 14 und 15 mit der jeweiligen Seitenwand verbunden ist.

Die hereinklappbaren Wandabschnitte bilden somit mit ihren Oberkanten eine kleinere Öffnung als mit ihren Unterkanten, die jeweils an der Innenseite der Seitenwände anliegen.

Die beiden Streifen 13 und 15 weisen Laschen 16 und 17 auf, die aus dem jeweiligen Streifen 13 und 15 herausgeschnitten sind und jeweils um die Kanten 20, 21 herausgeklappt werden können.

Die beiden längeren Seitenwände 4 und 6 sind jeweils um ihre Berührungskante, z.B. die Berührungskante 21' mit der Bodenwand 3,herausschwenkbar, wie mit strichierten Linien angedeutet. Es ist jedoch nicht nur die Wand 4, sondern auch die Wand 6 in entsprechender Weise herausschwenkbar. Die Seitenwand 4 weist Lappen 22 und 23 auf, welche bei der dargestellten Ausführungsform annähernd dreieckförmig ausgebildet sind und von der Seitenwand 4 bis in einen Bereich reichen, der von der Seitenwand 7 bzw. 5 teilweise abgedeckt ist.

Diese Lappen 22 und 23 sind in herausgeschwenkter Lage - wie weiter unten näher beschrieben - arretiert. Die Laschen 16 und 17 sind, wie mit strichierten Linien angedeutet, zum Herausziehen der Seitenwandungen 4 bzw. 6 um die Berührungskante 21' verschwenkbar.

Die Schrägstellung der Wandabschnitte 8, 9, 10 und 11 schränkt die Herausfallmöglichkeit der Pralinen bei einem etwaigen Kippen des Verpackungsbehälters ein.

Die in Fig. 4 dargestellte Ausführungsform ähnelt derjenigen nach Fig. 1 bis auf bestimmte Einzelheiten, ist jedoch in herausgeschwenkter Stellung der Seitenwände 30 bzw. 31 dargestellt. Die Seitenwände, das gilt auch für die Querwände, sind mit Innenabschnitten 32 und 33 versehen, die über Streifen 34 und 35 mit den jeweiligen Seitenwänden verbunden sind. Die Innenabschnitte 32 und 33 der Seitenwände 30 und 31 reichen, wie bei der Ausführungsform nach Fig. 1, bis zur Bodenwand, sind jedoch so ausgebildet, daß ihre freie Unterkante jeweils an der Seitenwand 30 bzw. 31 anliegt.

Die Innenabschnitte 36 und 37 haben jedoch nicht die Breite wie die Länge der entsprechenden Streifen 38, 39, da deren vorspringende Enden 40 bei zusammengeschobenem Verpackungsbehälter die Enden der Streifen 34 bzw. 35 abdecken. Die Lappen 42, 43, 44 und 45 weisen an ihren Oberkanten und jeweils einander zugekehrten Rändern Einschnitte 46 auf, so daß hakenartige Abschnitte 47 entstehen, welche die Lappen 42 - 45 und somit die zugeordneten beiden Seitenwände in ausgeschwenkter Lage arretieren.

Die jeweilig inneren Abschnitte 32, 33, 36 und 37 sind mit halbkreisförmigen Einschnitten 50 bis 52 versehen, die entsprechende hereindrückbare Laschen freigeben, in welche dann Teilbereiche der einzelnen Waren, z.B. der annähernd runden Pralinen, in Wirkstellung eingreifen und somit letztere vom Herausfallen zurückhalten.

In Fig. 6 ist eine Seitenwand von innen dargestellt, welche zur Aufnahme von Lappen 61, 62 der anschließenden Seitenwände dient und mit lotrechten Einschnitten 63 und 64 versehen ist. Diese Einschnitte erstrecken sich von der Bodenwand 65 bis auf etwa die halbe Höhe der Seitenwand 60 und dienen zur Aufnahme von Vorsprüngen 66 und 67 des inneren Wandabschnitts 68, der über den Streifen 69 mit der Seitenwand 30 verbunden ist.

An der Unterseite des Streifens 69 stützt sich die Kante 70 eines Vorsprungs der Lappens 61 ab; dies gilt auch für die Kante 71 des Vorsprungs des Lappens 62.

## Patentansprüche

1. Verpackungsbehälter, bestehend aus einer Bodenwand (3, 65) und rechtwinklig zueinander verlaufenden Seitenwänden (4, 5, 6, 7; 30, 31), von denen mindestens eine Seitenwand um eine Verbindungskante (21') mit der Bodenwand (3, 65) herausschwenkbar ist und an mindestens einer ihrer Seitenkanten einen Lappen (22, 23; 42-45) aufweist, welcher in den Zwischenraum einer mindestens teilweise doppelwandigen Seitenwand (5, 7) eingreift und durch Abstützen an dem die beiden Abschnitte der doppelwandigen Seitenwand (5, 7) verbindenden Streifen (12, 14; 38, 39) arretierbar ist, dadurch **gekennzeichnet,** daß auch die herausschwenkbare Seitenwand (4, 6, 30, 31) mindestens teilweise doppelwandig ausgebildet ist, daß jeder eingreifende Lappen (22, 23; 42 - 45) annähernd dreieckig ausgebildet ist, an seinem Oberrand einen durch einen Einschnitt (46) gebildeten Vorsprung (47) aufweist, welcher sich bei ausgeschwenkter Stellung der Seitenwand (4, 6, 30, 31) am Streifen (12, 14; 38, 39) abstützt, und am Streifen (12, 14; 38, 39) mindestens ein seitlich über die Breite der herausschwenkbare Seitenwand (4, 6, 30, 31) herausragender plattenförmiger Vorsprung (40, 41) vorgesehen ist, welcher bei zusammengeklapptem Verpackungsbehälter auf dem Streifen (13, 15, 34, 35) der ausgeklappten Seitenwand (4, 6; 30, 31) aufliegt.

2. Verpackungsbehälter nach Anspruch 1, dadurch **gekennzeichnet,** daß die freien Ränder der Innenwandabschnitte (10, 11; 32, 33) der gegebenenfalls doppelwandigen Seitenwände (4, 6; 30, 31)) an den Außenabschnitten (30, 31) derselben anliegen.

3. Verpackungsbehälter zur Aufnahme von Pralinen nach Anspruch 1 oder 2, dadurch **gekennzeichnet,** daß der jeweilige Innenabschnitt (32, 33; 36, 37) der Seitenwand (30, 31) mindestens teilweise mit U-förmigen Einschnitten (50 - 52) zur teilweisen Arretierung von im Behälter enthaltenen Pralinen versehen ist.

4. Verpackungsbehälter nach einem der Ansprüche 1 bis 3, dadurch **gekennzeichnet,** daß die den Lappen (22, 23; 42 - 45) aufnehmende Seitenwand (5, 7) einen senkrecht zur Bodenwand (65) verlaufenden Einschnitt (63, 64) aufweist und daß, die Lappen (22, 23; 42 - 45) in diesen Einschnitt einschiebbar sind.

## Claims

1. Packing container comprising a base wall (3, 65) and perpendicular side walls (4, 5, 6, 7; 30, 31), of which at least one side wall may be swivelled out with the base wall (3, 65) around a connecting edge (21'), and on at least one of its side edges has a flap (22, 23; 42 - 45), which engages in the cavity in an at least partially double-walled side wall (5, 7) and may be held in position by supporting against the strips (12, 14; 38, 39) connecting the two sections of the double-walled side wall (5, 7), characterised in that the swivellable side wall (4, 6; 30, 31) may also be at least partially double-walled, that each engaging flap (22, 23; 42 - 45) is approximately triangular and on its upper edge has a projection (47), which is formed by an incision (46) and is supported on the strip (12, 14; 38, 39) when the side wall (4, 6; 30, 31) has been swivelled out, and at least one plate-shaped projection (40, 41) protruding laterally over the width of the swivellable side wall (4, 6; 30, 31) is provided on the strip (12, 14; 38, 39), said projection (40, 41) lying on the strip (13, 15; 34, 35) of the folded-out side wall (4, 6; 30, 31) when the packing container is folded up.

2. Packing container according to Claim 1, characterised in that the free edges of the inside wall sections (10, 11; 32, 33) of the optionally double-walled side walls (4, 6; 30, 31) abut against the outside sections (30, 31) thereof.

3. Packing container to hold chocolates according to Claim 1 or 2, characterised in that the respective inside section (32, 33; 36, 37) of the side wall (30, 31) is provided at least partially with U-shaped incisions (50 - 52) to partially hold the chocolates contained in the container in position.

4. Packing container according to one of Claims 1 to 3, characterised in that the side wall (5, 7) receiving the flap (22, 23; 42 - 45) has an incision (63, 64) extending vertically to the base wall (65), and that the flaps (22, 23; 42 - 45) may be inserted into this incision.

## Revendications

1. Boîte d'emballage constituée d'un fond (3, 65) et de pans latéraux (4, 5, 6, 7, 30, 31) orthogonaux entre eux, dont au moins l'un peut basculer vers l'extérieur autour d'une arête de jonction (21') avec le fond (3, 65), et présentant, au moins sur l'un de ses bords latéraux, une joue (22, 23 ; 42-45) qui s'avance dans l'intervalle ménagé entre deux parois d'un pan latéral (5, 7) au moins partiellement à double paroi, et qui peut être arrêtée en prenant appui contre une bande (12, 14 ; 38, 39) reliant les deux portions de paroi dudit pan latéral (5, 7), caractérisée en ce que le pan latéral (4, 6, 30, 31) basculant vers l'extérieur présente lui aussi au moins en partie, une double paroi, en ce que chaque joue (22, 23 ; 42-45) adopte une forme à peu près triangulaire et présente une saillie (47) à son bord supérieur, formée par une échancrure (46) et qui, dans la position basculée du pan latéral (4, 6 ; 30, 31), vient en appui contre la bande (12, 14 ; 38, 39), et en ce que ladite bande (12, 14 ; 38, 39) présente au moins une partie avancée (40, 41) en forme de plaque, surplombant la largeur du pan latéral (4, 6 ; 30, 31) basculant vers l'extérieur, et qui, dans la position repliée de la boîte, repose sur la bande (13, 15 ; 34, 35) dudit pan latéral (4, 6 ; 30, 31) rabattu.

2. Boîte d'emballage selon la revendication 1, caractérisée en ce que les bords libres des parois intérieures (10, 11 ; 32, 33) des pans latéraux (4, 6 ; 30, 31) éventuellement à double paroi, viennent en appui sur les portions extérieures (30, 31) de ces derniers.

3. Boîte d'emballage pour le conditionnement de pralines ou chocolats fourrés selon la revendication 1 ou 2, caractérisée en ce que la portion intérieure respective (32, 33 ; 36, 37) du pan latéral (30, 31) est pourvue, au moins en partie, de découpures en demi-lune pleine (50, 52) participant au calage des pralines présentes dans la boîte.

4. Boîte d'emballage selon l'une des revendications 1 à 3, caractérisée en ce que le pan latéral (5, 7) qui reçoit les joues (22, 23 ; 42-45) présente une fente (63, 64) perpendiculaire au fond (65), et en ce que les joues (22, 23 ; 42-45) peuvent être insérées dans cette fente.
